# EUROPÄISCHE PATENTSCHRIFT

(11) **EP 3 744 673 B1**
(45) Veröffentlichungstag und Bekanntmachung des Hinweises auf die Patenterteilung: **03.05.2023**
(21) Anmeldenummer: 19177694.7
(22) Anmeldetag: 31.05.2019
(51) Int. Cl.: B66B 5/00, B66B 5/02, B66B 13/22

(54) **VERFAHREN ZUR ABSICHERUNG EINER AUFZUGSKABINE MITTELS EINER TEMPORÄREN ENTRIEGELUNGSZONE**
METHOD FOR SECURING AN ELEVATOR CABIN THROUGH A TEMPORARY UNLOCK ZONE
PROCÉDÉ DE FIXATION D'UNE CABINE D'ASCENSEUR À TRAVERS UNE ZONE DE DÉVERROUILLAGE TEMPORAIRE

(43) Veröffentlichungstag der Anmeldung: 02.12.2020
(73) Patentinhaber: Cedes AG, 7302 Landquart (CH)
(72) Erfinder: Marcial, LENDI, 8752 Näfels (CH); Martin, HARDEGGER, 7320 Sargans (CH)
(74) Vertreter: Otten, Roth, Dobler & Partner mbB Patentanwälte

(56) Entgegenhaltungen:
- DE-A1-102009 037 634
- JP-A- S5 633 369
- US-A1- 2017 233 221
- US-A1- 2018 201 479

## Beschreibung

Die Erfindung betrifft ein Verfahren zur Absicherung der Kabine eines Aufzuges gegen unbeabsichtigte Bewegung.

Aus dem Stand der Technik ist ein Verfahren bekannt, bei dem die Kabine eines Aufzugs gegen unbeabsichtigte Bewegung abgesichert ist. Bei diesem bekannten Verfahren wird um die regulären Haltepositionen der Kabine an den entsprechenden Haltestellen ein sogenannte Entriegelungszone eingerichtet in welcher die Kabine unter bestimmten Bedingungen mit bestimmten Geschwindigkeiten mit entriegelten Türen fahren darf. Dabei wird ein Not-Stopp der Kabine eingeleitet, wenn die Kabine mit entriegelten Türen ausserhalb der Entriegelungszonen oder innerhalb der Entriegelungszonen sich schneller als mit den bestimmten Bedingungen bewegt. Dies hat den Vorteil, dass die Türen des Aufzugs für die Passagiere in sicherer Weise schon kurz vor dem Halt geöffnet werden können und ebenso ein möglicherweise nötiges Nachstellen der Höhenposition des Kabinenbodens nach dem Halt bei geöffneten Türen erfolgen kann und dennoch die Kabine nie undefiniert mit geöffneten Türen fährt.

Aus der US 2018/201479 A1 ist ein Verfahren bekannt, in dem für Wartungsarbeiten außerhalb der regulären Entriegelungszonen der Sicherheitsmechanismus der Kabinentür ausgeschaltet wird, so dass die Kabine außerhalb der Entriegelungszonen mit entriegelter Kabinentür bewegt werden kann. Nach der Wartung wird der Sicherheitsmechanismus wieder aktiviert.

Die JP S56 33369 A betrifft ein Verfahren, bei dem eine Aufzugskabine im Falle eines Stromausfalls eine Stockwerkebene anfährt, welche sich innerhalb einer bestimmten Entfernung von der Kabine befindet. Die vorherige Fahrtrichtung der Aufzugskabine ist dabei unerheblich.

Es ist Aufgabe der Erfindung, ein verbessertes Verfahren bereit zu stellen.

Diese Aufgabe wird, ausgehend von einem Verfahren der eingangs genannten Art, durch ein Verfahren nach Anspruch 1 und einer Aufzugssteuerung nach Anspruch 9 gelöst.

Vorteilhafte Ausgestaltungen sind in den weiteren abhängigen Ansprücher angegeben.

Das erfindungsgemäße Verfahren ist ein Verfahren zur Absicherung der Kabine eines Aufzugs welcher zur Ausbildung von regulären Entriegelungszonen im Bereich um die vorgesehenen Haltestellen an den Stockwerken vorgesehen ist gegen unbeabsichtigte Bewegung. Das Verfahren überwacht die Geschwindigkeit der Kabine, die Höhenposition der Kabine im Aufzugsschacht und den Status der Türverriegelung der Kabinentür und identifiziert einen möglichen Halt der Kabine, die Höhenposition der Kabine ausserhalb einer regulären Entriegelungszone und einen möglicherweise entriegelten Zustandes der Kabinentüre. Ein erstes Teilverfahren des Verfahrens bildet eine temporäre Entriegelungszone aus, wenn die Kabine ausserhalb einer regulären Entriegelungszone mit entriegelter Kabinentüre hält und weisst der temporären Entriegelungszone eine obere und eine untere Grenze über und unterhalb der Position des Halts der Kabine zu.

Erfindungsgemäß weist das Teilverfahren der temporären Entriegelungszone eine maximal zulässige Fahrgeschwindigkeit für die Kabine innerhalb der temporären Entriegelungszone zu.

Dies kann den Vorteil ausbilden, dass der Aufzug nach einem Halt gegen unbeabsichtigte Bewegung gesichert werden kann, wenn sich die Kabine nicht im Bereich einer im Speicher der Aufzugsteuerung hinterlegten regulären Entriegelungszone befindet. Dies kann die Sicherheit des Aufzuges erhöhen.

Mit Kabine ist der Fahrkorb des Aufzugs gemeint. Der Begriff Kabinentüre bezeichnet auch den Plural. Entriegelt meint, dass mindestens eine Kabinentüre entriegelt ist. Verriegelt meint, dass alle Kabinentüren verriegelt sind. Bei Aufzügen ohne Verriegelungsmöglichkeit meint verriegelt geschlossen und entriegelt geöffnet. Mit entriegelt ist ein entriegelter Zustand mindestens einer Kabinentüre gemeint unabhängig davon ob die Kabinentüre geöffnet oder geschlossen ist. Mit Haltestelle ist die Bodenebene der zum Halten angefahrenen Haltestelle eines Stockwerkes gemeint. Eine Entriegelungszone ist der Bereich unterhalb und oberhalb eines Halts der Kabine, in dem sich der Boden des Fahrkorbs zu befinden hat, damit die Schachttür an dieser Haltestelle entriegelt werden darf. Eine reguläre Entriegelungszone ist eine in einem Speicher der Aufzugssteuerung gespeicherte Entriegelungszone um eine Haltestelle. Eine temporäre Entriegelungszone ist eine Entriegelungszone ausserhalb von im Speicher der Aufzugssteuerung gespeicherten regulären Entriegelungszonen. Alle Positionen der Kabine beziehen sich stets auf die Bodenebene der Kabine. Unbeabsichtigte Bewegung ist eine Bewegung oder Fahrt der Kabine, welche dem vorgesehenen Verhalten des Aufzuges wiederspricht und insbesondere geltenden Vorschriften zum Betrieb des Aufzuges widerspricht. Die hier und in der Folge genannten Minimal- und Maximalwerte können länderspezifischen, gesetzlichen Vorgaben und insbesondere entsprechenden Normen entspringen.

Vorzugsweise ist für das Verfahren ein zweites Teilverfahren vorgesehen, welches bei Überfahren der Kabine der oberen oder der unteren Grenze der temporären Entriegelungszone mit entriegelter Kabinentüre eine Alarmreaktion, insbesondere einen Not-Stopp, insbesondere einen aktiv gebremsten Not-Stopp der Kabine einleitet. Dies kann den Vorteil ausbilden, dass die Kabine nach unbeabsichtigter Bewegung zuverlässig zum Halten gebracht wird. Dies kann die Sicherheit der Passagiere der Kabine erhöhen.

Eine Alarmreaktion ist ein Signal oder eine Massnahme. Ein Not-Stopp ist ein Halt der Kabine durch Unterbrechung der Stromzufuhr für den Antrieb durch Öffnen des Sicherheitskreises oder ein aktiv gebremster Not-Stopp. Ein aktiv gebremster Not-Stopp ist ein Halt der Kabine durch aktives Bremsen der Kabine durch eine Antriebsbremse, Seilbremse, Kabinenbremse oder sonstige Bremseinrichtung. Vorzugsweise verhindert das zweite Teilverfahren einen Not-Stopp der Kabine aufgrund der Fahrt der Kabine mit entriegelter Kabinentüre ausserhalb einer regulären Entriegelungszone, wenn die Kabine mit entriegelter Kabinentüre sich innerhalb einer temporären Entriegelungszone befindet und die der temporären Entriegelungszone zugewiesene maximal zulässigen Fahrgeschwindigkeit nicht überschreitet.

Dies kann den Vorteil ausbilden, dass die Kabine bei einem Halt ausserhalb der regulären Haltestellen in geordneter Weise bewegt werden kann um etwa den Passagieren einen Notausstieg zu ermöglichen. Dies kann die Sicherheit der Passagiere der Kabine erhöhen.

Vorzugsweise leitet das zweite Teilverfahren einen Not-Stopp der Kabine ein, wenn die Kabine mit entriegelter Kabinentüre sich innerhalb einer temporären Entriegelungszone befindet und die der temporären Entriegelungszone zugewiesene maximal zulässigen Fahrgeschwindigkeit überschreitet. insbesondere ist dieser Not-Stopp kein aktiv gebremster Not-Stopp. Insbesondere ist dieser Not-Stopp ein Not-Stopp der durch das Öffnen des Sicherheitskreises des Aufzugs herbeigeführt wird und so die Stromzufuhr des Antriebs unterbricht.

Dies kann den Vorteil ausbilden, dass die Kabine bei geordneter Fahrt nach einem Halt ausserhalb der regulären Haltestellen zuverlässig zum Halten gebracht wird, wenn diese Fahrt ausser Kontrolle gerät in dem sie zu viel Geschwindigkeit aufnimmt. Dies kann die Sicherheit der Passagiere der Kabine erhöhen.

Vorzugsweise legt das erste Teilverfahren die Werte der temporären Entriegelungszone in einem Speicher der Aufzugssteuerung ab.

Dies kann den Vorteil ausbilden, dass die Aufzugssteuerung die Wirkungen der temporären Entriegelungszone entsprechend zuweisen und umsetzen kann.

Vorzugsweise hebt das erste Teilverfahren die temporäre Entriegelungszone wieder auf, wenn die Kabinentüre wieder verriegelt sind. Die temporäre Entriegelungszone kann auch durch einen entsprechenden Reset zur Aufhebung der temporären Entriegelungszone aufgehoben werden.

Dies kann den Vorteil ausbilden, dass der Aufzug schnellstmöglich wieder in einen regulären Zustand erreicht, um die Fahrt etwa zu einer regulären Haltestelle fortzusetzen. Dies kann die Sicherheit und den Komfort der Passagiere erhöhen.

Die Verriegelung der Kabinentüre kann durch einen Sensor detektiert sein, der den Verriegelungszustand der Kabinentüre an die Aufzugssteuerung übermittelt. Die Aufhebung der temporären Entriegelungszone bedeutet, dass die beschriebenen Wirkungen der Entriegelungszone entfallen.

Vorzugsweise liest das zweite Teilverfahren die Werte der temporären Entriegelungszone aus einem Speicher der Aufzugssteuerung aus.

Vorzugsweise hebt das zweite Teilverfahren einen Not-Stopp der Kabine aufgrund einer temporären Entriegelungszone wieder auf, wenn die Kabinentüre wieder verriegelt sind. Der genannte Not-Stopp kann auch durch einen entsprechenden Reset zur Aufhebung des Not-Stopps aufgehoben werden.

Dies kann den Vorteil ausbilden, dass der Aufzug schnellstmöglich wieder in Fahrbereitschaft versetzt wird um etwa nötige Justierung in seiner Höhe zu ermöglichen.

Vorzugsweise weist das Verfahren ein drittes Teilverfahren auf, welches die Höhenpositionen von regulären Haltestellen insbesondere während einer Einlernphase, insbesondere während einer Einlernfahrt einlernt und insbesondere in einem Speicher ablegt. Vorzugsweise bildet das dritte Teilverfahren um die Höhenpositionen der regulären Haltestellen in bestimmtem, insbesondere vorgegebenem Abstand reguläre Entriegelungszonen aus und legt deren obere und untere Grenzen in einem Speicher der Aufzugssteuerung ab.

Dies kann den Vorteil ausbilden, dass die Aufzugssteuerung die regulären und temporären Entriegelungszonen in ähnlicher oder gleicher weise behandelt. Dies kann die Steuerung vereinfachen und deren Sicherheit erhöhen.

Vorzugsweise führt das Verfahren das erste Teilverfahren vor einer Einlernphase und/oder während einer Einlernfahrt aus.

Dies kann den Vorteil ausbilden, dass die Aufzugsteuerung ein zutreffendes Modell des Aufzuges samt der Positionen der regulären Haltestellen und regulären Entriegelungszonen erzeugt.

Dies kann die Effizienz der Aufzugssteuerung und die Sicherheit des Aufzugs erhöhen.

Vor der Einlernphase sind noch keine regulären Entriegelungszonen in einem Speicher der Aufzugssteuerung hinterlegt. Während der Einlernphase oder während der Einlernfahrt sind die regulären Entriegelungszonen noch nicht vollständig in einem Speicher der Aufzugsteuerung hinterlegt. Insbesondere berücksichtigt die Aufzugsteuerung nicht in ihrem Speicher hinterlegte reguläre Entriegelungszonen nicht. Vorzugsweise führt das Verfahren das erste Teilverfahren auch während einer Evakuierung der Kabine ausserhalb einer regulären Entriegelungszonen durch. Insbesondere befindet sich die Kabine bei einer Evakuierung mindestens teilweise im Bereich zwischen den regulär vorgesehenen Stockwerken. Vorzugsweise führt das Verfahren das erste Teilverfahren auch bei fehlerhaft gespeicherten regulären Haltestellen aus.

Die erfindungsgemäße Aufzugsteuerung ist eine Aufzugssteuerung, welche zur Ausführung des vorgenannten Verfahrens ausgebildet ist und wenigstens einen Sensor zur Detektion des Verriegelungszustands der Kabinentüre und wenigstens ein Messsystem zur Überwachung der Geschwindigkeit der Kabine und/oder der Höhenposition der Kabine im Aufzugsschacht umfasst.

Dies kann die vorgenannten Vorteile ausbilden.

Vorzugsweise umfasst ein Aufzug die zuvor genannte erfindungsgemäße Aufzugssteuerung.

Dies kann die vorgenannten Vorteile ausbilden.

Weitere Merkmale der Erfindung sind in den Zeichnungen angegeben.

Die jeweils genannten Vorteile können sich auch für Merkmalskombinationen realisieren in deren Zusammenhang sie nicht genannt sind.

Ausführungsbeispiele der Erfindung sind in den Zeichnungen dargestellt und werden im Folgenden näher erläutert. Gleiche Bezugszeichen in den einzelnen Figuren bezeichnen dabei einander entsprechende Elemente. Es zeigen:
Fig. 1 Diagramm der Entriegelungszone

Detaillierte Beschreibung der Zeichnungen:
Fig. 1 zeigt das Diagramm einer Entriegelungszone.

Die Achse 11 zeigt die mögliche Höhenposition der Kabine eines Aufzugs um eine Haltestelle 23. Die Haltestelle ist umgeben von einer Entriegelungszone mit einer oberen Grenze der Entriegelungszone 21 und einer unteren Grenze der Entriegelungszone. Innerhalb der Entriegelungszone darf die Kabine unter bestimmten Voraussetzungen mit entriegelten Türen fahren. Die Achse 12 zeigt die Geschwindigkeit einer Kabine eines Aufzugs im Bereich einer Entriegelungszone und weist verschiedene Geschwindigkeitsbarrieren 31, 33, und 34 auf.

Der Nullpunkt der Geschwindigkeit 31 entspricht einem Stillstand der Kabine. Die maximal zulässige Einfahrgeschwindigkeit 34 legt die maximal zulässige Geschwindigkeit der Kabine mit entriegelten Türen in der Entriegelungszone fest. Die maximal zulässige Nachstellgeschwindigkeit 33 legt die maximal zulässige Geschwindigkeit der Kabine in der Entriegelungszone nach einem Halt mit entriegelten Türen bis zu Wieder-Verriegelung der Türen fest.

Der Geschwindigkeitsverlauf 13 einer anhaltenden der Kabine zeigt einen Eintritt der Kabine in die Entriegelungszone (21, 22) an der oberen Grenze der Entriegelungszone 21 mit einer Geschwindigkeit unterhalb der maximal zulässigen Einfahrgeschwindigkeit 34. Nach dem Eintritt in die Entriegelungszone (21, 22) werden die Türen entriegelt und beginnen sich zu öffnen. Der Geschwindigkeitsverlauf 13 der Kabine verläuft weiterhin unterhalb der Einfahrgeschwindigkeit 34 bis zum Stillstand im Bereich der Haltestelle 23. Nach dem Stillstand kann die Position der Kabine mit einer Geschwindigkeit unterhalb der maximal zulässige Nachstellgeschwindigkeit 33 nachgestellt werden. Nach dem Schliessen und Verriegeln der Türe zur Abfahrt verläuft der Geschwindigkeitsverlauf 13 unabhängig von der maximal zulässige

Nachstellgeschwindigkeit 33 und der maximal zulässige Einfahrgeschwindigkeit 34.

Innerhalb einer Entriegelungszone (21, 22) ist bei entriegelten Türen die maximale Einfahrgeschwindigkeit 34 gleich 0,8 m/s (5.12.1.4.c) und die maximale Nachstellgeschwindigkeit gleich 0,3 m/s (5.12.1.4.d) wobei ansonsten ein Not-Stop (5.6.7.1) mit bestimmten Bedingungen zum Ort des darauf folgenden Halts (5.6.7.5) eingeleitet werden muss. Eine Entriegelungszone hat eine maximale Ausdehnung von 20 cm unter und über der Haltestelle bei nicht gemeinsam angetriebenen Kabinen- und Schachttüren und von 35 cm bei gemeinsam angetriebenen Kabinen- und Schachttüren. Das bedeutet, dass die obere und die untere Grenze der Entriegelungszone jeweils eine Entfernung von 20 cm beziehungsweise 35 cm von der Haltestelle aufweisen.

Bei bekannten Aufzügen sind die Entriegelungszonen um die vorgesehen regulären Haltestellen an den Stockwerken herum im Allgemeinen vordefiniert etwas durch entsprechende mechanische Markierungen im Schacht oder durch in einem elektrischen Speicher der Aufzugssteuerung gespeicherte Höhenpositionen für die entsprechenden Grenzen der Entriegelungszonen.

Das erfindungsgemässe Verfahren kommt vor allem dann zur Wirkung, wenn sich aus irgendeinem Grund ein Halt der Kabine ausserhalb der vordefinierten regulären Entriegelungszonen ereignet. Dies ist denkbar etwa bei der Inbetriebnahme des Aufzuges vor oder während der Einlernphase zur Festlegung der Stockwerkspositionen und der entsprechenden regulären Entriegelungszonen, wenn vor oder während der Einlernphase die regulären Entriegelungszonen noch nicht definiert und im Speicher der Aufzugssteuerung hinterlegt sind, oder etwa bei einem Halt, Not-Stopp oder Evakuierungsfall zwischen den Stockwerken.

Wenn in einer so gearteten Situation die Kabine nicht in einer regulären Entriegelungszone zum Stehen kommt und/oder ausserhalb einer regulären Entriegelungszone die Türen der Kabine entriegelt werden sollen, dann wäre die Kabine nicht gegen unbeabsichtigte oder zu schnelle Bewegung gesichert.

Daher sieht das erfindungsgemässe Verfahren vor, dass auch unabhängig von regulären Haltestellen der Stockwerke beim Halt der Kabine und/oder beim Entriegeln der Kabinentüre ausserhalb von regulären Entriegelungszonen der regulären Haltestellen temporäre Entriegelungszonen ausgebildet werden.

Sobald ein Halt und/oder eine Entriegelung der Kabinentüre ausserhalb der regulären Entriegelungszonen detektiert wird, wird sofort um die Position des Ereignisses eine temporäre Entriegelungszone eingerichtet. Die Position des Ereignisses wird hierbei temporär als Haltestelle angesehen. Die temporäre Entriegelungszone kann bei einem Aufzug mit permanenter und durchgehender Detektion der Höhenposition dadurch eingerichtet werden, dass einem Speicher der Aufzugssteuerung die Werte für die obere und untere Entriegelungszone oder der Wert der Position des Halts zugewiesen wird, während die Aufzugssteuerung die relative Ausdehnung fest gespeichert vorgegeben hat.

Die temporäre Entriegelungszone wird solange aufrechterhalten, bis die Kabinentüre wieder verriegelt sind. Nach der Aufhebung der Entriegelungszone entfallen deren Wirkungen. Die Aufhebung der temporären Entriegelungszone kann durch Löschen der Werte für die obere und untere Grenze der temporären Entriegelungszone erfolgen.

Ist eine temporäre Entriegelungszone eingerichtet in der sich das Bodenniveau der Kabine befindet und überschreiet die Geschwindigkeit der Bewegung die entsprechenden Grenzwerte oder fährt die Kabine mit entriegelter Kabinentüre über die Grenzen der Entriegelungszone hinaus, so führt das Verfahren einen Not-Stopp der Kabine durch. Der Not-Stopp kann durch das Öffnen des Sicherheitskreises des Aufzuges herbeigeführt werden, der den Motorantrieb unterbricht und/oder die Bremsen an der Kabine aktiviert. Der Not-Stopp kann durch einen entsprechenden Resett des Aufzuges wieder deaktiviert werden.

### Bezugszeichenliste:

11 Höhenposition der Bodenebene der Kabine
12 Geschwindigkeit der Kabine
21 Obere Grenze der temporären Entriegelungszone
22 Untere Grenze der temporären Entriegelungszone
23 Haltestelle (Bodenebene des Stockwerks)
31 Nullpunkt der Geschwindigkeit
33 maximal zulässige Nachstellgeschwindigkeit
34 maximal zulässige Einfahrgeschwindigkeit

## Patentansprüche

1. Verfahren
- zur Absicherung der Kabine eines Aufzugs
- welcher zur Ausbildung von regulären Entriegelungszonen im Bereich um die vorgesehenen Haltestellen (23) an den Stockwerken vorgesehen ist
- gegen unbeabsichtigte Bewegung
- mit der Überwachung
- der Geschwindigkeit (12) der Kabine und
- der Höhenposition (11) der Kabine im Aufzugsschacht und
- des Status der Türverriegelung der Kabinentür und
- mit der Identifikation
- eines Halts der Kabine und
- einer Höhenposition (12) ausserhalb einer regulären Entriegelungszone und
- eines entriegelten Zustandes der Kabinentüre und
- mit einem ersten Teilverfahren
- welches bei
- Halt der Kabine
- ausserhalb einer regulären Entriegelungszone
- mit entriegelter Kabinentüre
- eine temporäre Entriegelungszone ausbildet
- mit einer oberen und unteren Grenze (21, 22) über und unterhalb der Position (11) des Halts der Kabine
**dadurch gekennzeichnet, dass** das erste Teilverfahren
- die temporäre Entriegelungszone ausbildet
- mit einer maximal zulässigen Fahrgeschwindigkeit für die Kabine.

2. Verfahren nach Anspruch 1,
- wobei ein zweites Teilverfahren vorgesehen ist,
- welches bei
- Überfahren der Kabine
- der oberen oder der unteren Grenze (21, 22) der temporären Entriegelungszone
- mit entriegelter Kabinentüre
- eine Alarmreaktion, insbesondere einen Not-Stopp, insbesondere einen aktiv gebremsten Not-Stopp der Kabine einleitet.

3. Verfahren nach Anspruch 2,
- wobei das zweite Teilverfahren
- bei Nicht-Überschreiten
- der maximal zulässigen Fahrgeschwindigkeit der Kabine
- mit entriegelter Kabinentüre
- innerhalb einer temporären Entriegelungszone
- einen Not-Stopp der Kabine
- aufgrund Fahrt der Kabine
- mit entriegelter Kabinentüre
- ausserhalb einer regulären Entriegelungszone verhindert.

4. Verfahren nach einem der vorhergehenden Ansprüche 2 bis 3,
- wobei das zweite Teilverfahren
- bei Überschreiten der maximal zulässigen Fahrgeschwindigkeit
- mit entriegelter Kabinentüre
- innerhalb einer temporären Entriegelungszone
- einen Not-Stopp der Kabine einleitet.

5. Verfahren nach einem der vorhergehenden Ansprüche,
- wobei das erste Teilverfahren
- die Werte der temporären Entriegelungszone in einem Speicher der Aufzugssteuerung ablegt
- und/oder die temporäre Entriegelungszone aufgrund
- des Verriegelns der Kabinentüre oder
- eines Resets zur Aufhebung der temporären Entriegelungszone
- wieder aufhebt.

6. Verfahren nach einem der vorhergehenden Ansprüche 2 bis 4,
- wobei das zweite Teilverfahren
- die Werte der temporären Entriegelungszone aus einem Speicher der Aufzugssteuerung ausliest
- und/oder einen Not-Stopp aufgrund
- des Verriegelns der Kabinentüre oder
- eines Resets zur Aufhebung des Not-Stopps
- wieder aufhebt.

7. Verfahren nach einem der vorhergehenden Ansprüche,
- mit einem dritten Teilverfahren welches
- die Höhenpositionen von regulären Haltestellen (23) insbesondere während einer Einlernphase, insbesondere während einer Einlernfahrt einlernt und insbesondere in einem Speicher ablegt und
- um die Höhenpositionen der regulären Haltestellen (23) in bestimmtem, insbesondere vorgegebenem Abstand reguläre Entriegelungszonen ausbildet und deren obere und untere Grenzen (21, 22) in einem Speicher definiert ablegt.

8. Verfahren nach einem der vorhergehenden Ansprüche,
- wobei das erste Teilverfahren ausgeführt wird
- vor einer Einlernphase und/oder während einer Einlernfahrt und/oder während einer Evakuierung der Kabine ausserhalb einer regulären Entriegelungszone und/oder bei fehlerhaft gespeicherten regulären Haltestellen (23).

9. Aufzugsteuerung
- welche zur Ausführung eines der vorgenannten Verfahren ausgebildet ist
- umfassend
- wenigstens einen Sensor zur Detektion des Verriegelungszustands der Kabinentüre und
- wenigstens ein Messsystem zur Überwachung der Geschwindigkeit (12) der Kabine und/oder der Höhenposition (11) der Kabine im Aufzugsschacht.

10. Aufzug
- welche zur Ausführung eines der vorgenannten Verfahren ausgebildet ist
- umfassend
- eine Aufzugssteuerung nach Anspruch 9.

## Claims

1. Method
- for securing the car of a lift
- which is provided for the configuration of regular unlocking zones in the region around the provided stopping places (23) at the floors
- against unintentional movement
- with the monitoring
- of the speed (12) of the car, and
- of the vertical position (11) of the car in the lift shaft, and
- of the status of the door lock of the car door, and
- with the identification
- of a halt of the car, and
- of a vertical position (12) outside a regular unlocking zone, and
- of an unlocked state of the car door, and
- with a first part method
- which, if
- if the car halts
- outside a regular unlocking zone
- with an unlocked car door,
- configures a temporary unlocking zone
- with an upper and lower limit (21, 22) above and below the position (11) of the halt of the car,
**characterized in that** the first part method
- configures the temporary unlocking zone
- with a maximum permissible moving speed for the car.

2. Method according to Claim 1,
- a second part method being provided
- which, if
- the car moves past
- the upper or the lower limit (21, 22) of the temporary unlocking zone
- with an unlocked car door,
- triggers an alarm reaction, in particular an emergency stop, in particular an actively braked emergency stop of the car.

3. Method according to Claim 2,
- the second part method preventing,
- if the maximum permissible moving speed of the car
- with an unlocked car door
- within a temporary unlocking zone
- is not exceeded,
- an emergency stop of the car
- on account of movement of the car
- with an unlocked car door
- outside a regular unlocking zone.

4. Method according to either of the preceding Claims 2 and 3,
- the second part method triggering,
- if the maximum permissible moving speed
- with an unlocked car door
- within a temporary unlocking zone
- is exceeded,
- an emergency stop of the car.

5. Method according to one of the preceding claims,
- the first part method
- filing the values of the temporary unlocking zone in a memory of the lift controller
- and/or cancelling the temporary unlocking zone on account of
- the locking of the car door or
- a reset
- in order to cancel the temporary unlocking zone.

6. Method according to one of the preceding Claims 2 to 4,
- the second part method
- reading the values of the temporary unlocking zone from a memory of the lift controller
- and/or cancelling an emergency stop on account of
- the locking of the car door or
- a reset in order to cancel the emergency stop.

7. Method according to one of the preceding claims,
- with a third part method which
- learns the vertical positions of regular stopping places (23), in particular during a learning phase, in particular during a learning run, and, in particular, stores them in a memory, and
- configures regular unlocking zones around the vertical positions of the regular stopping places (23) at a certain, in particular predefined, spacing, and stores their upper and lower limits (21, 22) in a defined manner in a memory.

8. Method according to one of the preceding claims,
- the first part method being carried out
- before a learning phase and/or during a learning run and/or during an evacuation of the car outside a regular unlocking zone, and/or in the case of incorrectly stored regular stopping places (23).

9. Lift controller
- which is configured to carry out one of the abovementioned methods,
- comprising
- at least one sensor for detecting the locking state of the car door, and
- at least one measuring system for monitoring the speed (12) of the car and/or the vertical position (11) of the car in the lift shaft.

10. Lift
- which is configured to carry out one of the abovementioned methods,
- comprising
- a lift controller according to Claim 9.

## Revendications

1. Procédé
- pour sécuriser la cabine d'un ascenseur
- qui est prévu pour former des zones de déverrouillage régulières dans la région autour des emplacements d'arrêt (23) prévus aux étages
- contre un mouvement involontaire
- avec la surveillance
- de la vitesse (12) de la cabine et
- de la position en hauteur (11) de la cabine dans la cage d'ascenseur et
- de l'état du verrouillage de porte de la porte de cabine et
- avec l'identification
- d'un arrêt de la cabine et
- d'une position en hauteur (12) en dehors d'une zone de déverrouillage régulière et
- d'un état déverrouillé des portes de cabine et
- avec un premier procédé partiel
- qui en cas
- d'arrêt de la cabine
- en dehors d'une zone de déverrouillage régulière
- avec des portes de cabine déverrouillées
- forme une zone de déverrouillage temporaire
- avec une limite supérieure et une limite inférieure (21, 22) au-dessus et en dessous de la position (11) de l'arrêt de la cabine,
**caractérisé en ce que** le premier procédé partiel
- forme la zone de déverrouillage temporaire
- avec une vitesse de déplacement maximale autorisée pour la cabine.

2. Procédé selon la revendication 1,
- dans lequel un deuxième procédé partiel est prévu,
- qui en cas
- de dépassement par la cabine
- de la limite supérieure ou de la limite inférieure (21, 22) de la zone de déverrouillage temporaire
- avec des portes de cabine déverrouillées
- déclenche une réaction d'alarme, notamment un arrêt d'urgence, notamment un arrêt d'urgence de la cabine freiné activement.

3. Procédé selon la revendication 2,
- dans lequel le deuxième procédé partiel
- en cas de non-dépassement
- de la vitesse de déplacement maximale autorisée de la cabine
- avec des portes de cabine déverrouillées
- à l'intérieur d'une zone de déverrouillage temporaire
- empêche un arrêt d'urgence de la cabine
- en raison du déplacement de la cabine
- avec des portes de cabine déverrouillées
- en dehors d'une zone de déverrouillage régulière.

4. Procédé selon l'une quelconque des revendications 2 à 3 précédentes,
- dans lequel le deuxième procédé partiel déclenche
- en cas de dépassement de la vitesse de déplacement maximale autorisée
- avec des portes de cabine déverrouillées
- à l'intérieur d'une zone de déverrouillage temporaire
- un arrêt d'urgence de la cabine.

5. Procédé selon l'une quelconque des revendications précédentes,
- dans lequel le premier procédé partiel
- enregistre les valeurs de la zone de déverrouillage temporaire dans une mémoire de la commande d'ascenseur
- et/ou annule la zone de déverrouillage temporaire en raison
- du verrouillage des portes de cabine ou
- d'une réinitialisation pour annuler la zone de déverrouillage temporaire.

6. Procédé selon l'une quelconque des revendications 2 à 4 précédentes,
- dans lequel le deuxième procédé partiel
- lit les valeurs de la zone de déverrouillage temporaire dans une mémoire de la commande d'ascenseur
- et/ou annule un arrêt d'urgence en raison
- du verrouillage des portes de cabine ou
- d'une réinitialisation pour annuler l'arrêt d'urgence.

7. Procédé selon l'une quelconque des revendications précédentes,
- avec un troisième procédé partiel qui
- apprend les positions en hauteur d'emplacements d'arrêt réguliers (23), notamment pendant une phase d'apprentissage, notamment pendant un trajet d'apprentissage, et les enregistre notamment dans une mémoire et
- forme des zones de déverrouillage régulières autour des positions en hauteur des emplacements d'arrêt réguliers (23) à une distance déterminée, notamment prédéfinie, et enregistre leurs limites supérieure et inférieure (21, 22) de manière définie dans une mémoire.

8. Procédé selon l'une quelconque des revendications précédentes,
- dans lequel le premier procédé partiel est exécuté
- avant une phase d'apprentissage et/ou pendant un trajet d'apprentissage et/ou pendant une évacuation de la cabine en dehors d'une zone de déverrouillage régulière et/ou en cas d'emplacements d'arrêt réguliers (23) enregistrés de manière erronée.

9. Commande d'ascenseur
- qui est configurée pour exécuter l'un des procédés susmentionnés
- comprenant
- au moins un capteur pour détecter l'état de verrouillage des portes de cabine et
- au moins un système de mesure pour surveiller la vitesse (12) de la cabine et/ou la position en hauteur (11) de la cabine dans la cage d'ascenseur.

10. Ascenseur
- qui est configuré pour exécuter l'un des procédés susmentionnés
- comprenant
- une commande d'ascenseur selon la revendication 9.
